# EUROPÄISCHE PATENTSCHRIFT

(11) **EP 0 593 521 B1**
(45) Veröffentlichungstag und Bekanntmachung des Hinweises auf die Patenterteilung: **21.02.1996**
(21) Anmeldenummer: 92912779.3
(22) Anmeldetag: 26.06.1992
(51) Int. Cl.: A47L 11/30

(54) **FAHRBARER BODENREINIGUNGSAUTOMAT**
MOBILE FLOOR CLEANING MACHINE
NETTOYEUR MOBILE DE SOLS

(30) Priorität: 05.07.1991 DE 4122280
(43) Veröffentlichungstag der Anmeldung: 27.04.1994
(73) Patentinhaber: Henkel Kommanditgesellschaft auf Aktien, D-40191 Düsseldorf (DE)
(72) Erfinder: KRESSE, Franz, D-4010 Hilden (DE); OSBERGHAUS, Rainer, D-4000 Düsseldorf (DE)
(86) Internationale Anmeldenummer: EP9201447
(87) Internationale Veröffentlichungsnummer: WO9300853

(56) Entgegenhaltungen:
- EP-A- 0 185 310
- EP-A- 0 224 055
- DE-A- 3 708 087
- US-A- 2 774 089
- US-A- 4 466 155

## Beschreibung

Die Erfindung betrifft einen fahrbaren Bodenreinigungsautomaten mit integrierten Frisch- und Schmutzflüssigkeitsabteilen, mit einem aus dem Frischflüssigkeitsabteil zu versorgenden Reinigungsrotor sowie mit mindestens einer in das Schmutzflüssigkeitsabteil fördernden Saugdüse, wobei das Frisch- und Schmutzflüssigkeitsabteil durch eine feste, einen Flüssigkeitsdurchtritt vom Schmutz- in das Frischflüssigkeitsabteil ermöglichende Zwischenwand voneinander getrennt sind.

Ein solcher fahrbarer Bodenreinigungsautomat ist aus der DE-OS 37 08 087 der Anmelderin bekannt. Bei diesem Bodenreinigungsautomaten wird aus einem gesonderten Frischflüssigkeitsabteil mit Reinigungskonzentrat versetzte Reinigungsflüssigkeit über den Rotor auf den zu behandelnden Fußboden aufgespritzt. Zugleich wird mit Hilfe des Rotors gescheuert. Eine beim Vorwärtsschieben des Automaten dem Rotor nachfolgende balkenartige Wassersaugdüse dient dazu, das nach dem Scheuern noch verbleibende Schmutzwasser wieder aufzusaugen, so daß der Boden in einem Arbeitsgang gründlich gescheuert und gleichzeitig gewissermaßen trockengewischt, d.h. abgesaugt werden kann.

Der bekannte Reinigungsautomat besitzt einen eigenen Antrieb mit eigener Energieversorgung, d.h. mit einer mitgeführten Batterie, so daß er unabhängig von Netzanschlüssen betrieben werden kann. Der Aktionsradius des bekannten Reinigungsautomaten ist jedoch durch die Größe des Frischflüssigkeitsabteils begrenzt. Zwar ist nach der bekannten Lösung auch vorgesehen, die Zwischenwand zwischen dem Frisch- und Schmutzflüssigkeitsabteil aus Filtermaterial auszubilden, so daß die rückgesaugte Schmutzflüssigkeit durch die Zwischenwand in das Frischflüssigkeitsabteil treten kann, wodurch das Frischflüssigkeitsabteil ständig neu befüllt wird. In der Praxis hat sich jedoch herausgestellt, daß diese Lösung nicht zufriedenstellend ist, da die als Filter ausgebildete Zwischenwand aufgrund der Schmutzpartikel sehr schnell verstopft, so daß nicht ausreichend viel Schmutzflüssigkeit durch den Filter in das Frischflüssigkeitsabteil gelangt.

Es ist auch bekannt, das rückgesaugte Schmutzwasser im Reinigungsautomaten selbst chemisch zu reinigen. Diese Lösung ist jedoch nicht befriedigend, da dadurch die Umwelt zusätzlich belastet wird und außerdem auch die noch wirksame Reinigungsflotte neutralisiert werden kann, was ebenfalls unerwünscht ist.

EP-A-224 055 offenbart einen Bodenreinigungsautomat, der eine feste Zwischenwand aufweist, die eine Ausgleichsöffnung in seinem unteren Bereich aufweist. Die beiden Abteile des Bodenreinigungsautomats sind durch einen Überlaufrohr verbunden, dessen Enden durch den Boden des jeweiligen Abteils geführt sind.

EP-A-185 310 offenbart eine Bodenreinigungsmaschine, deren feste Zwischenwand nur mit einer Druckausgleichöffnung in ihrem oberen Bereich versehen ist.

Aufgabe der Erfindung ist daher den eingangs genannten Reinigungsautomaten so zu verbessern, daß er auf umweltverträgliche Weise einen wesentlich erhöhten Aktionsradius aufweist.

Diese Aufgabe wird mit einem fahrbaren Bodenreinigungsautomaten der eingangs bezeichneten Art erfindungsgemäß dadurch gelöst, daß im oberen Bereich der Zwischenwand eine Druckausgleichsöffnung vorgesehen ist, und daß zwischen dem Frisch- und Schmutzflüssigkeitsabteil ein die Zwischenwand durchdringendes Überlaufrohr angeordnet ist, dessen Eintrittsöffnung oberhalb der Bodenfläche im Schmutzflüssigkeitsabteil und dessen Austrittsöffnung im Bereich der Bodenfläche des Frischflüssigkeitsabteils angeordnet ist.

Mit dieser Ausbildung ist es auf einfache Weise möglich, ohne den Einsatz von umweltunverträglichen Chemikalien den Aktionsradius eines derartigen Bodenreinigungsautomaten deutlich zu verbessern. Das in das Schmutzflüssigkeitsabteil rückgeführte Schmutzwasser sedimentiert dort zunächst, d.h. die festen Schmutzpartikel setzen sich an der Bodenfläche des Schmutzflüssigkeitsabteils ab, während das zwar trübe, aber nicht mit Schmutzpartikeln beladene Schmutzwasser durch die in ausreichender Höhe angeordnete Überlaufeintrittsöffnung in das Frischflüssigkeitsabteil eintritt, wenn entsprechende Füllstände der beiden Abteile vorliegen. Dabei ist der Flüssigkeitsfluß vom Schmutz- ins Frischflüssigkeitsabteil nur von den beiden Füllständen abhängig, nicht jedoch vom im Behälter herrschenden Druck, da aufgrund der Druckausgleichsöffnung in beiden Abteilen derselbe Druck herrscht. Beim Reinigungsvorgang geht somit fast kein Wasser verloren, so daß der Bodenreinigungsautomat einen ausgesprochen großen Aktionsradius aufweist.

In vorteilhafter Ausgestaltung der Erfindung ist vorgesehen, daß in Schmutzflüssigkeitsabteil eine zwei Bereiche trennende Trennplatte angeordnet sind, wobei im einen Bereich die Schmutzwassereintrittsöffnung und im anderen Bereich die Überlaufeintrittsöffnung angeordnet ist. Durch diese Ausbildung wird erreicht, daß das rückgesaugte Schmutzwasser sehr langsam in den Bereich der Überlaufeintrittsöffnung gelangt, da es zunächst vom einen Bereich über die Trennplatte in den anderen Bereich fließen muß. Die Schmutzpartikel haben dadurch ausreichend lange Zeit, sich abzusetzen, so daß eine gute Klärung stattfindet und keine Schmutzpartikel in das Frischflüssigkeitsabteil geführt werden.

Dabei ist es besonders zweckmäßig, wenn die Trennplatte etwa diagonal im Schmutzflüssigkeitsabteil angeordnet ist und/oder wenn die Trennplatte eine rauhe Oberfläche aufweist. Durch diese Maßnahmen gelangt das rückgesaugte Schmutzwasser zunächst in den einen Bereich des Schmutzflüssigkeitsabteils, wobei der Schmutz bereits auf der Trennplatte, insbesondere aufgrund der rauhen Oberfläche derselben, sedimentiert, außerdem findet auch keine Vermischung mit dem im anderen Bereich des Schmutzflüssigkeitsabteils befindlichen, schon sedimentierten Schmutzwasser statt.

Weiterhin ist in vorteilhafter Ausgestaltung der Erfindung vorgesehen, daß am Frischflüssigkeitsaustritt des Frischflüssigkeitsabteils ein Filter angeordnet ist. Dies hat den Vorteil, daß etwaige Schmutzpartikel, die doch in das Frischflüssigkeitsabteil eingetreten sind, nicht aus diesen austreten und den Reinigungsvorgang beeinträchtigen können.

Als besonders geeignet hat es sich herausgestellt, wenn der Filter als Filterzylinder mit darauf wechselbar angeordnetem filterstrunpf ausgebildet ist. Dieser Filterzylinder weist Öffnungen am Mantel auf, die durch den Filterstrumpf überdeckt sind. Dabei ist der Filter so angeordnet, daß er sich ständig unterhalb der Flüssigkeitsoberfläche befindet. Durch die Bewegung des Reinigungsautomaten und die damit verbundene Bewegung des Wassers im Frischflüssigkeitsabteil wird der Filterzylinder durch die Schwappbewegung des Wassers immer wieder freigespült, so daß eine Verstopfung weitgehend vermieden wird.

Um eine Verstopfung des Filterzylinders vollständig zu vermeiden und den zugehörigen Filterstrumpf ggf. auszuwechseln, ist vorgesehen, daß zwischen dem Filter und der an die Frischflüssigkeitsaustrittsleitung angeschlossenen Pumpe ein Unterdruckwächter angeordnet ist. Tritt dann aufgrund der Verstopfung des Filters keine oder zu wenig Flüssigkeit durch den Filter, so stellt sich hinter dem Filter ein entsprechender Unterdruck ein, der von dem Unterdruckwächter wahrgenommen wird. Dieser Unterdruckwächter ist dann mit einer entsprechenden Anzeige (optisch und/oder akustisch) verbunden, so daß das Bedienungspersonal entsprechend den Filterstrumpf wechseln bzw. reinigen kann.

Die Erfindung ist nachstehend anhand der Zeichnung beispielsweise näher erläutert. Diese zeigt in
- Fig. 1: in perspektivischer Darstellung einen fahrbaren Bodenreinigungsautomaten nach der Erfindung,
- Fig. 2: ebenfalls in perspektivischer Darstellung teilweise einen Flüssigkeitsbehälter des Bodenreinigungsautomaten mit Frisch- und Schmutzflüssigkeitsabteil und
- Fig. 3: in vereinfachter Darstellung einen Filter für den Austritt des Frischflüssigkeitsabteils.

Der in Fig. 1 dargestellte fahrbare Bodenreinigungsautomat weist einen insgesamt mit 1 bezeichneten Wagen mit Fahrrollen 2 und einem Lenker 3 mit nicht näher dargestellter Bedienungseinrichtung auf. Einen großen Teil des Inneren des Wagens 1 nimmt ein insgesamt mit 4 bezeichneter Flüssigkeitstank ein, der mit einem Deckel 5 verschließbar ist.

Der Flüssigkeitstank 4 besteht aus einen Frischwasserabteil 6 und einen Schmutzwasserabteil 7, wobei beide Abteile durch eine feste Zwischenwand 8 voneinander getrennt sind.

An der Unterseite des Wagens 1 ist ein Reinigungsrotor 9 dargestellt, der von einem nicht sichtbaren Antrieb angetrieben werden kann. Im rückwärtigen Unterbereich des Wagens, d.h. auf der vom Reinigungsrotor 9 abgewandten Seite der Fahrrollen 2, sind mehrere Saugdüsen 10 vorgesehen, die an einem Saugbalken 11 angeordnet sind. An den Saugbalken 11 ist ein Saugschlauch 12 mit Stutzen 13 angeschlossen, der in das Schmutzflüssigkeitsabteil 7 des Flüssigkeitstanks 4 mündet.

Wesentlich für die Erfindung ist die Ausbildung des Flüssigkeitstankes 4. Dabei ist zunächst in der Zwischenwand 8 zwischen Frisch- und Schmutzflüssigkeitsabteil 6,7 im oberen Bereich des Tanks 4 eine Druckausgleichsöffnung 14 vorgesehen (Fig. 2), die bei eingeschaltetem, nicht dargestellten Saugmotor bei Absaugung des Schmutzwassers durch die Saugdüsen 10 einen einheitlichen Unterdruck im Flüssigkeitstank 4 gewährleistet.

Das Schmutzflüssigkeitsabteil 7 ist durch eine diagonal angeordnete Trennplatte 15 in zwei Bereiche unterteilt. Dabei ist die Trennplatte 15 nur angedeutet, um die übrigen Teile im Tank noch erkennen zu können. Im oberen Bereich 16 des Schnutzflüssigkeitabteils 7 ist die Schmutzwassereintrittsöffnung (Stutzen 13) angeordnet, so daß das Schmutzwasser zunächst in den oberen Bereich 16 eintritt. In Fig. 2 ist weiterhin im oberen Bereich 16 des Schmutzflüssigkeitsabteils 7 ein Schwimmer 17 sowie ein Filtersieb 18 dargestellt.

Zwischen dem Frischflüssigkeitsabteil 6 und dem Schmutzflüssigkeitsabteil 7 ist ein die Zwischenwand 8 durchdringendes Überlaufrohr 19 angeordnet, das im wesentlichen parallel zur Zwischenwand 8 verläuft und zwei um 90^{o} abgewinkelte Öffnungsstutzen aufweist, eine Eintrittsöffnung 20 und eine Austrittsöffnung 21. Die Eintrittsöffnung 20 ist im Schmutzflüssigkeitsabteil 7 oberhalb der Bodenfläche desselben, aber unterhalb der diagonalen Trennplatte 15 im unteren Bereich 22 des Schmutzflüssigkeitsabteils 7 angeordnet. Die Austrittsöffnung 21 ist dagegen im Bereich der Bodenfläche des Frischflüssigkeitsabteils 6 angeordnet.

Im Frischflüssigkeitsabteil 6 ist außerdem ein Frischflüssigkeitsaustritt 23 vorgesehen, an dem ein schwimmender Absaugtrichter 24 angeordnet ist. Dieser Ansaugtrichter 24 ist mit einem Filter versehen, der als Filterzylinder 25 ausgebildet ist. Dieser Filterzylinder 25 hat einen geschlossenen Deckel und Boden, in letzterem befindet sich allerdings eine Auslauftülle 26. Der Mantel 27 des Filterzylinders 25 ist stark gelocht, was in der Zeichnung nicht näher dargestellt ist. Über den Zylinder 25 ist ein Filtrierstrumpf 28 gezogen, der vorzugsweise aus synthetischen Gewebe mit entsprechender Maschenweite (30 bis 1000 um) gezogen.

Zwischen dem Filtrierzylinder 25 und einer in Fig. 3 nur angedeuteten Laugenpumpe 29, die die Frischflüssigkeit über eine Frischflüssigkeitsaustrittsleitung 31 aus dem Frischflüssigkeitsabteil 6 zum Reinigungsrotor 9 fördert, ist über ein T-Stück ein Unterdruckwächter 30 verbunden, der in Fig. 3 ebenfalls nur prinzipiell dargestellt ist.

Bei Inbetriebnahme des Reinigungsautomaten ist der Flüssigkeitstank 4 vollständig gefüllt, d.h. beide Flüssigkeitsabteile 6, 7. Im Beispiel weist der Tank 4 ein Volumen von etwa 60 l auf. Wird der nicht dargestellte Saugmotor in Betrieb genommen, so baut sich aufgrund der Druckausgleichsöffnung 14 in beiden Flüssigkeitsabteilen 6, 7 ein einheitlicher Unterdruck auf. Das durch die Saugdüsen 10 rückgeführte Schmutzwasser gelangt durch den Saugschlauch 12 und den Stutzen 13 bzw. Schmutzwassereintritt in den oberen Bereich 16 des Schmutsflüssigkeitsabteils 7. Die Schmutzflotte befindet sich nun zunächst im oberen Bereich 16 und gelangt noch nicht in Kontakt mit der unterhalb der Trennplatte 15 befindlichen Flüssigkeit, so daß keine Vermischung mit dieser teilweise geklärten Lösung stattfindet. Der im Schmutzwasser enthaltene Feststofschmutz kann sich auf der Oberfläche der Trennplatte 15, die bevorzugt gerippt ausgebildet ist, absetzen.

An der tiefsten Stelle der Trennplatte 15, vorzugsweise etwa 2 cm über dem Tankboden, muß die Flotte durchtreten, um in den anderen Bereich 22 des Schmutzflüssigkeitsabteils 7 zu gelangen. Während dieser Durchströmung, die eine gewisse Zeit in Anspruch nimmt, findet ein Sedimentationsvorgang statt, d.h. die festen Schmutzpartikel setzen sich auf dem Boden des Flüssigkeitsabteils 7 ab. Im anderen Bereich 22 des Flüssigkeitsabteils 7 gelangt die teilgeklärte, nicht mehr mit Feststoffen beladene Flüssigkeit durch die in etwa in Höhe der 40 l-Markierung befindliche Eintrittsöffnung 20 des Überlaufrohres 19. Durch das Überlaufrohr tritt diese Flüssigkeit im Bodenbereich des Frischwasserabteils 6 in diesen ein, so daß die vorgeklärte Flotte aus dem Schmutzwasserabteil 7 entgegengesetzt zum Filtrierzylinder 25 an den Boden des Frischwasserabteils 6 geleitet wird.

In den Tanks befinden sich etwa 60 l Wasser, wobei pro Minute etwa 2 l abgepumpt bzw. aufgesaugt werden. Danach erfolgt etwa nach 30 Minuten ein Flottenumschlag, woraus sich das gute Sedimentationsergebnis erklärt.

Die in das Frischflüssigkeitsabteil 6 eingetretene vorgeklärte Flotte wird von der Laugenpumpe 29 über den Filtrierzylinder 25 angesaugt und über den Reinigungsrotor 9 auf die Reinigungsfläche gepumpt.

Bei Betrieb der Laugenpumpe 29 strömt ständig Wasser durch den Filtrierstrumpf 28. Nach entsprechender Betriebsdauer und Schmutzaufnahme wird sich der Strumpf mehr oder weniger zusetzen. So entsteht ein Widerstand, der die Pumpe 29 einen Unterdruck in der Frischflüssigkeitsaustrittsleitung 31 aufbauen läßt, der vom Unterdruckwächter 30 registriert wird. Dieser Unterdruck kann über eine Anzeige signalisieren, daß die Reinigungsflotte erschöpft ist, d.h. zu stark mit Feststoffschmutzpartikeln beladen ist. Das Signal wird auch akustisch abgegeben, wenn dies gewünscht wird. Der Filterstrumpf 28 kann dann vom Betriebspersonal gewechselt werden.

Grundsätzlich ist der Filtrierzylinder 25 so angeordnet, daß er im Flüssigkeitsabteil 6 ständig umspült ist. Durch die leichten Schwappbewegungen während des Fahrens wird der Filtrierstrumpf 28 immer wieder freigespült, so daß er nicht so schnell verstopft.

Natürlich ist die Erfindung nicht auf das in der Zeichnung dargestellte Ausführungsbeispiel beschränkt. Weitere Ausgestaltungen der Erfindung sind möglich. So können zur Verbesserung der Sedimentation im Schmutzflüssigkeitsabteil 7 auch noch weitere Einbauten vorgesehen sein und dgl. mehr.

## Patentansprüche

1. Fahrbarer Bodenreinigungsautomat mit integrierten Frisch- und Schmutzflüssigkeitsabteilen, mit einem aus dem Frischflüssigkeitsabteil zu versorgenden Reinigungsrotor sowie mit mindestens einer in das Schmutzflüssigkeitsabteil fördernden Saugdüse, wobei das Frisch- und Schmutzflüssigkeitsabteil durch eine feste, einen Flüssigkeitsdurchtritt vom Schmutz- in das Frischflüssigkeitsabteil ermöglichende Zwischenwand voneinander getrennt sind,
dadurch gekennzeichnet,
daß im oberen Bereich der Zwischenwand (8) eine Druckausgleichsöffnung (14) vorgesehen ist und daß zwischen dem Frisch- und Schmutzflüssigkeitsabteil (6,7) ein die Zwischenwand (8) durchdringendes Überlaufrohr (19) angeordnet ist, dessen Eintrittsöffnung (20) oberhalb der Bodenfläche im Schmutzflüssigkeitsabteil (7) und dessen Austrittsöffnung (21) im Bereich der Bodenfläche des Frischflüssigkeitsabteils (6) angeordnet ist.

2. Bodenreinigungsautomat nach Anspruch 1,
dadurch gekennzeichnet,
daß im Schmutzflüssigkeitsabteil (7) eine zwei Bereiche (16,22) trennende Trennplatte (15) angeordnet ist, wobei in einem Bereich (16) die Schmutzwassereintrittsöffnung (13) und im anderen Bereich (22) die Überlaufeintrittsöffnung (20) angeordnet ist.

3. Bodenreinigungsautomat nach Anspruch 2,
dadurch gekennzeichnet,
daß die Trennplatte (15) etwa diagonal im Schmutzflüssigkeitsabteil (7) angeordnet ist.

4. Bodenreinigungsautomat nach Anspruch 2 oder 3,
dadurch gekennzeichnet,
daß die Trennplatte (15) eine rauhe Oberfläche aufweist.

5. Bodenreinigungsautomat nach Anspruch 1 oder einem der folgenden,
dadurch gekennzeichnet,
daß am Frischflüssigkeitsaustritt (23) des Frischflüssigkeitsabteils (6) ein Filter (25) angeordnet ist.

6. Bodenreinigungsautomat nach Anspruch 5,
dadurch gekennzeichnet,
daß der Filter als Filterzylinder (25) mit darauf wechselbar angeordnetem Filterstrumpf (28) ausgebildet ist.

7. Bodenreinigungsautomat nach Anspruch 5 oder 6,
dadurch gekennzeichnet,
daß zwischen dem Filter (25) und der an die Frischflüssigkeitsaustrittsleitung (31) angeschlossenen Pumpe (29) ein Unterdruckwächter (30) angeordnet ist.

## Claims

1. A mobile automatic floor cleaner with integrated fresh and soiled liquid compartments, a cleaning rotor to be supplied from the fresh liquid compartment and at least one suction nozzle feeding into the soiled liquid compartment, the fresh and soiled liquid compartments being separated from one another by a fixed partition which allows liquid to pass through from the soiled liquid compartment into the fresh liquid compartment, characterized in that a pressure-equalizing opening (14) is provided in the upper part of the partition (8) and in that an overflow pipe (19) passing through the partition (8) is arranged between the fresh and soiled liquid compartments (6,7), the inlet opening (20) of the overflow pipe (19) being situated above the base of the soiled liquid compartment (7) and its outlet opening (21) being situated near the base of the fresh liquid compartment (6).

2. An automatic floor cleaner as claimed in claim 1, characterized in that a separating plate (15) which separates two zones (16,22) is provided in the soiled liquid compartment (7), the soiled water inlet opening (13) being arranged in one zone (16) and the overflow inlet opening (20) being arranged in the other zone (22).

3. An automatic floor cleaner as claimed in claim 2, characterized in that the separating plate (15) is arranged substantially diagonally in the soiled liquid compartment (7).

4. An automatic floor cleaner as claimed in claim 2 or 3, characterized in that the separating plate (15) has a rough surface.

5. An automatic floor cleaner as claimed in claim 1 or any of the following claims, characterized in that a filter (25) is arranged at the fresh liquid outlet (23) of the fresh liquid compartment (6).

6. An automatic floor cleaner as claimed in claim 5, characterized in that the filter is in the form of a filter cylinder (25) with a replaceable filter mantle (28) arranged thereon.

7. An automatic floor cleaner as claimed in claim 5 or 6, characterized in that a reduced pressure monitor (30) is arranged between the filter (25) and the pump (29) connected to the fresh liquid outlet pipe (31).

## Revendications

1. Appareil automatique mobile de nettoyage des sols, avec des compartiments intégrés de liquide frais et de liquide sale, avec un rotor de nettoyage à alimenter à partir du compartiment de liquide frais ainsi qu'au moins une buse d'aspiration qui refoule du liquide dans le compartiment de liquide sale, le compartiment de liquide frais et le compartiment de liquide sale étant séparés l'un de l'autre par une cloison intermédiaire fixe qui permet le passage de liquide du compartiment de liquide sale dans le compartiment de liquide frais, appareil automatique de nettoyage des sols caractérisé en ce que, dans la zone supérieure de la cloison intermédiaire (8), il est prévu un orifice d'égalisation de pressions (14), et en ce qu'entre le compartiment de liquide frais et le compartiment de liquide sale (6, 7) on dispose un tube d'écoulement (19) qui passe à travers la cloison intermédiaire (8), tube d'écoulement (19) dont l'orifice d'entrée (20) est disposé au-dessus de la surface du fond dans le compartiment de liquide sale (7) et dont l'orifice de sortie (21) est disposé dans la zone de la surface du fond du compartiment de liquide frais (6).

2. Appareil automatique de nettoyage des sols selon la revendication 1, caractérisé en ce que, dans le compartiment de liquide sale (7), on dispose une plaque de séparation (15) divisant le compartiment en deux zones (16, 22), l'orifice d'entrée d'eau sale (13) étant disposé dans une zone (16) et l'orifice d'entrée du tube d'écoulement (20) étant disposé dans l'autre zone (22).

3. Appareil automatique de nettoyage des sols selon la revendication 2, caractérisé en ce que la plaque de séparation (15) est disposée à peu près en diagonale dans le compartiment de liquide sale (7).

4. Appareil automatique de nettoyage des sols selon la revendication 2 ou 3, caractérisé en ce que la plaque de séparation (15) présente une surface rugueuse.

5. Appareil automatique de nettoyage des sols selon la revendication 1 ou l'une des revendications suivantes, caractérisé en ce que l'on dispose un filtre (25) sur la sortie de liquide frais (23) du compartiment de liquide frais (6).

6. Appareil automatique de nettoyage des sols selon la revendication 5, caractérisé en ce que le filtre est constitué sous la forme d'un cylindre de filtration (25) avec un manchon de filtration (28) disposé dessus de façon interchangeable.

7. Appareil automatique de nettoyage des sols selon la revendication 5 ou 6, caractérisé en ce qu'entre le filtre (25) et la pompe (29) raccordée à la conduite de sortie de liquide frais (31) on dispose un contrôleur de dépression (30).
